# EUROPÄISCHE PATENTSCHRIFT

(11) **EP 3 821 742 B1**
(45) Veröffentlichungstag und Bekanntmachung des Hinweises auf die Patenterteilung: **11.01.2023**
(21) Anmeldenummer: 20207737.6
(22) Anmeldetag: 16.11.2020
(51) Int. Cl.: A43B 3/10, A43B 3/26, A43B 7/14

(54) **ORTHOPÄDISCHE FUSSBEKLEIDUNG**
ORTHOPAEDIC FOOTWEAR
CHAUSSURE ORTHOPÉDIQUE

(30) Priorität: 15.11.2019 DE 202019106392 U
(43) Veröffentlichungstag der Anmeldung: 19.05.2021
(73) Patentinhaber: FXF GmbH, 92224 Amberg (DE)
(72) Erfinder: FISCHER, Franz, 92224 Amberg (DE)
(74) Vertreter: Benninger, Johannes

(56) Entgegenhaltungen:
- WO-A1-2019/102033
- US-A- 4 236 328
- US-A- 5 323 549
- US-A1- 2016 353 833

## Beschreibung

Die vorliegende Erfindung betrifft eine orthopädische Fußbekleidung, insbesondere einen Schuh, zum Einsatz bei Fußfehlstellungen gemäß den Merkmalen des unabhängigen Anspruchs.

In der Medizin und Anatomie ist häufig von einer Pronation die Rede, welche die Einwärtsdrehung von Gliedmaßen, wie bspw. von Füßen beschreibt. Bei der Pronation von Füßen handelt es sich um eine natürliche Dämpfungsbewegung und um eine natürliche Bewegung des Fußes nach innen. Die Pronation beschreibt somit eine Drehung des Fußes um seine Längsachse, bei der der äußere Fußrand leicht angehoben und der innere Fußrand gesenkt wird, ohne dass sich die Ferse mit bewegt. Der Abdruck für den nächsten Schritt erfolgt dann über den Vorfuß, im Bereich des Großzehen-Grundgelenks.

Bei einer sogenannten Überpronation knickt der Fußrand sehr stark nach innen ein, wodurch die Bänder, Sehnen und Gelenke zunehmend und vor allem auch einseitig belastet werden. Eine solche Überpronation kann verschiedene Ursachen haben, wie bspw. eine Fußfehlstellung wie Senk- oder Plattfuß, Übergewicht oder auch eine starke Ermüdung. Eine Überpronation tritt ebenfalls häufig bei Laufanfängern auf, da der Stützapparat aufgrund einer relativ kurzen Trainingsdauer noch nicht ausreichend trainiert ist.

Im Stand der Technik sind verschiedene Fußbekleidungen bekannt, die der Beeinflussung oder Korrektur eines Pronationsverhalten des Fußes dienen sollen. Durch die DE 20 2011 005 160 U1 ist bspw. ein Schuh offenbart, welcher drei elastische Bänder umfasst. Die elastischen Bänder sind mit dem Schuhkörper und/oder mit dem Sohlenelement verbunden und derart angeordnet, so dass eine definierte Zugkraft und/oder Zugspannung auf den Fuß ausgeübt wird/werden, um den Pronationsgrad des Fußes zu regulieren oder um die Vorspannung in der Abstoßphase eines Schrittes zu unterstützen.

Ein weiterer Schuh mit einer Stützbandage zur Korrektur von Überpronation ist bspw. durch die DE 91 02 530 U1 offenbart. Die Stützbandage ist in einer bestimmten Art und Weise um den Schuh und um den Fuß geführt, so dass der Mittelfuß, insbesondere das innere Längsgewölbe, mit einer definierten Zugkraft beaufschlagt und infolgedessen angehoben wird.

Beide Schuhe haben sich jedoch dahingehend als nachteilig erwiesen, dass durch die jeweils am Schuh angebrachten Bänder und/oder die vorgesehene Stützbandage der Fuß beim Tragen einer solchen Fußbekleidung gequetscht und eingeschnürt wird. Dadurch wird folglich auch der Tragekomfort derartiger Fußbekleidungen verschlechtert und/oder reduziert. Auch können die Bänder und/oder die Stützbandage nur bedingt variabel zueinander eingestellt werden, so dass eine individuelle Anpassung an den jeweiligen Fuß nicht möglich oder nur eingeschränkt möglich ist.

Aus der US 4 236 328 A ist ein Schuh mit einer verstellbaren orthopädischen Einrichtung bekannt, der bei Fußfehlstellungen eingesetzt werden kann. Ein im mittleren Bereich in der Sohle fest verankertes Korrekturband ist nach außen geführt und kann um den Fersenbereich des Schuhs herumgelegt und dort mittels eines Klettverschlusses in verschiedenen Positionen fixiert und bedarfsweise auch wieder gelöst oder in geänderter Position erneut befestigt werden. Ein Fixieren des um den Fersenbereich herumgeführten und dort mittels Klettverschluss lösbar gehaltenen Korrekturbandes unter erhöhter Vorspannung führt aufgrund der festen Verankerung im Sohlenbereich dort zu einer Krafteinleitung, wodurch das innere Längsgewölbe des Trägers des Schuhs angehoben werden kann.

Der Erfindung liegt daher die Aufgabe zugrunde, eine orthopädische Fußbekleidung zur Verfügung zu stellen, bei welcher der Mittelfuß zur Korrektur von Fußfehlstellung, wie bspw. einer Überpronation mit einer definierbaren oder variabel einstellbaren Kraft beaufschlagt werden kann, wodurch der Mittelfuß angehoben wird, ohne dass dabei der Tragekomfort der Fußbekleidung wesentlich vermindert wird. Darüber hinaus sollen mit der Fußbekleidung die aus dem Stand der Technik bekannten Nachteile überwunden werden.

Diese Aufgaben werden durch eine orthopädische Fußbekleidung, insbesondere einen Schuh, zum Einsatz bei Fußfehlstellungen mit den Merkmalen des unabhängigen Anspruchs gelöst, wobei die Fußbekleidung bspw. durch einen Schuh oder durch einen Stiefel o. dgl. gebildet sein kann. Weitere vorteilhafte Ausgestaltungen und Weiterbildungen der Erfindung sind in den abhängigen Ansprüchen angegeben.

Die erfindungsgemäße orthopädische Fußbekleidung, die insbesondere durch einen Schuh, durch einen Stiefel o. dgl. gebildet sein kann, eignet sich insbesondere zum Einsatz bei Fußfehlstellungen wie etwa einer Pronation. Die orthopädische Fußbekleidung umfasst ein Sohlenelement, dessen Unterseite eine Lauffläche der Fußbekleidung und dessen Oberseite eine Standfläche für einen menschlichen Fuß bildet. Das Sohlenelement kann ein- und/oder zumindest abschnittsweise mehrteilig ausgebildet sein. Die Unterseite oder Lauffläche des Sohlenelements ist oftmals zumindest abschnittsweise mit einer Profilierung zur Verbesserung einer Trittsicherheit des Trägers der Fußbekleidung ausgestattet, kann aber auch vollständig oder abschnittsweise glatt, insbesondere profillos ausgebildet sein. Die Oberseite des Sohlenelements bzw. die Standfläche kann zumindest abschnittsweise mit einem Fußbett ausgestattet sein, da dort der Fuß des Trägers aufliegt.

Die Fußbekleidung kann weiterhin einen aus einem textilen und/oder flexiblen Material gebildeten Schuhkörper umfassen, welcher am Sohlenelement befestigt ist und eine Einstiegsöffnung für den Fuß eines Trägers bereitstellt. Der Schuhkörper kann am Sohlenelement stoff- und/oder kraftschlüssig, insbesondere verklebt, verleimt, vernäht oder dergleichen, verbunden sein.

Wahlweise kann die Fußbekleidung jedoch auch weitgehend starr und/oder biegesteif ausgebildet sein oder einen weitgehend starren und/oder biegesteifen Schuhkörper umfassen, welcher am Sohlenelement befestigt ist oder auch einstückig mit diesem ausgebildet ist. Eine solche Variante kann bspw. einen für bestimmte Funktionen oder für ganz spezifische Einsatzzwecke vorgesehenen Schuh oder Stiefel umfassen, der aus Gründen des spezifischen Einsatzzweckes in sich möglichst starr sein soll.

Ein in der Praxis sinnvoll einsetzbares Anwendungsbeispiel für eine derartige nichtflexible Fußbekleidung kann etwa ein für den Wintersport vorgesehener Stiefel sein, der etwa als Snowboard- oder Ski-Stiefel fest oder auch teilweise beweglich in einer hierfür vorgesehenen Bindung einrasten können soll. Der weitgehend starre Aufbau eines solchen Stiefels, der sich typischerweise bis in den Waden- und Schienbeinbereich erstreckt und diese Bereiche stützen soll, kann für eine gute Kontrollierbarkeit der jeweils verwendeten Wintersportgeräte, d.h. etwa der Ski oder des Snowboards, sorgen.

Auch eine solche nichtflexible Fußbekleidung oder ein solcher nichtflexibler Stiefel stellt naturgemäß eine Einstiegsöffnung für den Fuß des Trägers bereit. Allerdings ist aus praktischen und aus fertigungstechnischen Gründen der Schuhkörper meist einstückig mit dem Sohlenelement ausgebildet, da ein mehrteiliger Aufbau wie etwa eine Verklebung, Verleimung o. dgl. verschiedene Nachteile bereithält.

Bei der erfindungsgemäßen Fußbekleidung ist vorgesehen, dass die Fußbekleidung mindestens ein, insbesondere den Mittelfuß betreffendes oder sich zumindest teilweise im Bereich des Mittelfußes befindliches, Korrekturelement umfasst, wobei ein erster Korrekturabschnitt des mindestens einen Korrekturelements mit einem Endbereich im und/oder am Sohlenelement befestigt und/oder verankert ist und von der Sohlenaußenkante zumindest abschnittsweise innerhalb des bzw. entlang des Sohlenelements, insbesondere parallel zur Standfläche für den Fuß des Trägers, bis zur Sohleninnenkante oder zumindest näherungsweise über die Sohleninnenkante bis zur Einstiegsöffnung angeordnet und/oder geführt ist.

Ebenso kann bei der erfindungsgemäßen Fußbekleidung - dies ist alternativ gemeint, kann jedoch als vorzugsweise angesehen werden - vorgesehen sein, dass die Fußbekleidung mindestens ein, insbesondere den Mittelfuß betreffendes oder sich zumindest teilweise im Bereich des Mittelfußes befindliches, Korrekturelement umfasst, wobei ein erster Korrekturabschnitt des mindestens einen Korrekturelements mit einem Endbereich im und/oder am Sohlenelement befestigt und/oder verankert ist und von der Sohlenaußenkante zumindest abschnittsweise innerhalb des bzw. entlang des Sohlenelements, insbesondere parallel zur Standfläche für den Fuß des Trägers, bis zur Sohleninnenkante oder zumindest näherungsweise über die Sohleninnenkante bis zu Bereichen der Fußbekleidung, die sich oberhalb des Sohlenelements und/oder im Bereich des Schuh- oder Stiefelkörpers befinden, angeordnet und/oder geführt ist.

Wenn im vorliegenden Zusammenhang von einem Schuh oder Schuhkörper die Rede ist, so kann damit grundsätzlich auch der zuvor erwähnte Stiefel oder Stiefelkörper gemeint sein, sofern sich dies dem Fachmann aus dem jeweiligen engeren oder weiteren Zusammenhang erschließt und/oder sofern sich dadurch kein Widerspruch in einzelnen technischen Details oder Zusammenhängen ergibt.

Bei dem im und/oder am Sohlenelement verankerten Endbereich des mindestens einen Korrekturelements kann es sich um den ersten Endbereich des ersten Korrekturabschnitts handeln. Der zweite Endbereich des ersten Korrekturabschnitts kann freiliegend ausgebildet sein.

Das mindestens eine Korrekturelement umfasst weiter einen zweiten Korrekturabschnitt, welcher von der Sohleninnenkante oder zumindest näherungsweise von der Einstiegsöffnung bis zum Fersenteil angeordnet und/oder geführt ist.

Wahlweise kann der zweite Korrekturabschnitt auch von dem oben erwähnten Bereich der Fußbekleidung, die sich oberhalb des Sohlenelements und/oder im Bereich des Schuh- oder Stiefelkörpers befindet, bis zum Fersenteil angeordnet und/oder geführt sein.

Darüber hinaus ist einem Fersenteil des Schuhkörpers zumindest ein Einstell- und/oder Spannelement zugeordnet, über welches das mindestens eine Korrekturelement, insbesondere der erste Korrekturabschnitt und/oder der zweite Korrekturabschnitt, längsverstellbar und/oder mit definierbarer Vorspannung geführt ist, so dass das Fußgewölbe, insbesondere das innere Längsgewölbe, beim Tragen der Fußbekleidung mit einer variabel einstellbaren Kraft beaufschlagbar ist bzw. beaufschlagt wird, wodurch das innere Längsgewölbe anhebbar ist bzw. angehoben werden kann.

Wahlweise kann/können das mindestens eine Korrekturelement, insbesondere der erste Korrekturabschnitt und/oder der zweite Korrekturabschnitt mit definierter Vorspannung geführt sein, womit insbesondere ein nicht einstellbares Spannelement gemeint sein kann, das nach einer Anpassung an den Träger und nach der Herstellung der Fußbekleidung nicht mehr verstellt werden kann.

Ein solches nicht einstellbares Spannelement kann bspw. für eine Fußbekleidung, einen Schuh oder einen Stiefel sinnvoll sein, der ohnehin individuell an den Träger angepasst und angeformt werden soll, wie dies etwa bei einem Sportstiefel wie einem Ski-Stiefel o. dgl. der Fall sein kann. Da hier bereits eine stark ausgeprägte Anpassung oder Anformung an die jeweilige Person im Vordergrund stehen kann, ist es folgerichtig, auch das Spannelement in diesen Anpassungs- oder Anformungsvorgang miteinzubeziehen, da die zu korrigierende Fußfehlstellung beim Tragen in immer gleichem Ausmaß korrigiert werden soll.

Ein solches nicht einstellbares Spannelement kann jedoch bspw. auch für eine solche Fußbekleidung, einen solchen Schuh oder Stiefel sinnvoll sein, der im Gegensatz zum zuvor beschriebenen Maßschuh- oder Maßstiefel nicht individuell an den Träger angepasst oder angeformt werden soll, sondern eher als Konfektionsware betrachtet werden kann oder sollte. Bei einer solchen Konfektionsware kann es sinnvoll sein, eine kleinere Anzahl unterschiedlicher Korrekturwerte für die durch das Spannelement in den Fuß eingeleitete Korrekturkraft vorrätig zu halten und nur diese entsprechend vorbereitete Auswahl an Fußbekleidungsstücken anzubieten.

Auch eine solche Variante kann sich etwa für gängige Sportstiefel wie Ski-Stiefel o. dgl. anbieten. Da bei Konfektionsstiefeln normalerweise keine ausgeprägte Anpassung oder Anformung an die jeweilige Person vorgesehen ist, kann es folgerichtig sein, auch für das Spannelement keinen individuellen Anpassungs- oder Anformungsvorgang vorzusehen, so dass die zu korrigierende Fußfehlstellung in der Praxis zwar meist in zufriedenstellendem Ausmaß korrigiert werden kann, dass aber normalerweise bei einer solchen Variante keine perfekte Korrektur erreichbar ist.

Ebenso kann/können wahlweise das mindestens eine Korrekturelement, insbesondere der erste Korrekturabschnitt und/oder der zweite Korrekturabschnitt mit variabler Vorspannung geführt sein, womit entweder ein nicht einstellbares Spannelement gemeint sein kann, das nach einer Anpassung an den Träger und nach der Herstellung der Fußbekleidung nicht mehr verstellt werden kann, oder womit ein nachträglich einstellbares Spannelement gemeint sein kann, das auch nach einer Anpassung an den Träger und/oder nach der Herstellung der Fußbekleidung noch in gewissen Grenzen durch den Träger der Fußbekleidung oder durch eine andere Person verstellt werden kann.

Gemäß der vorliegenden Erfindung ist/sind das mindestens eine Korrekturelement, insbesondere der erste Korrekturabschnitt und/oder der zweite Korrekturabschnitt mit variabler oder mit variabel einstellbarer Vorspannung geführt sein, womit insbesondere ein einstellbares oder längsverstellbares Einstell- und/oder Spannelement gemeint sein kann, das jederzeit nach einer Anpassung an den Träger sowie nach der Herstellung der Fußbekleidung zur Einstellung oder Variation der gewünschten Korrekturfunktion justiert oder verstellt werden kann.

Beim Tragen der Fußbekleidung am Fuß ist das innere Längsgewölbe derart mit der definierbaren oder mit der variabel einstellbaren Kraft, insbesondere Zugkraft, beaufschlagbar, so dass einer Überpronation des Fußes entgegengewirkt werden kann, d.h. das innere Längsgewölbe kann mit einer zumindest näherungsweisen vertikal nach oben oder zumindest näherungsweisen schräg vertikal nach oben gerichteten Kraft, insbesondere Zugkraft beaufschlagt werden. Diese Zugkraft kann durch das mindestens eine Korrekturelement erzeugt werden, indem es über das zumindest eine Einstell- und/oder Spannelement variabel eingestellt werden kann, oder indem es mit definierten Einstellwerten versehen wird.

Somit kann gelten: Je stärker das mindestens eine Korrekturelement mittels des zumindest einen Einstell- und/oder Spannelements gespannt und/oder eingestellt ist, desto größer ist die Zugkraft, mittels welcher das innere Längsgewölbe zur Korrektur einer Überpronation beaufschlagt und/oder angehoben werden kann. Umgekehrt kann gelten: Je geringer das mindestens eine Korrekturelement mittels des zumindest einen Einstell- und/oder Spannelements gespannt und/oder eingestellt ist, desto geringer ist die Zugkraft, mittels welcher das innere Längsgewölbe zur Korrektur einer Überpronation beaufschlagt und/oder angehoben werden kann.

Bei der erfindungsgemäßen Fußbekleidung kann weiter vorgesehen sein, dass sich der zweite Korrekturabschnitt an den ersten Korrekturabschnitt anschließt, wobei insbesondere der zweite Korrekturabschnitt am freien Endbereich des ersten Korrekturabschnitts direkt oder indirekt befestigt und/oder fixiert ist. Bei dem freien Endbereich kann es sich insbesondere um den zweiten Endbereich des ersten Korrekturabschnitts handeln, welcher unbefestigt bzw. freiliegend ausgebildet ist.

Gemäß einer Ausführungsform der Fußbekleidung kann der zweite Korrekturabschnitt am freien Endbereich des ersten Korrekturabschnitts direkt befestigt und/oder fixiert sein. Die Befestigung und/oder Fixierung des zweiten Korrekturabschnitts am freien Endbereich des ersten Korrekturabschnitts kann bspw. form-, stoff- und/oder kraftschlüssig erfolgen, wobei in der Praxis stoff- und/oder kraftschlüssige Verbindungen bevorzugt sind. Demnach wäre es bspw. denkbar, dass der zweite Korrekturabschnitt am freien Endbereich des ersten Korrekturabschnitts verklebt und/oder verleimt und/oder vernäht ist. Alternativ könnten auch Druckknopf-, Niet und/oder Knopfverbindungen odergleichen Verbindungen denkbar sein.

Gemäß einer bevorzugten Ausführungsform der Fußbekleidung kann es auch denkbar sein, dass zwischen dem ersten Korrekturabschnitt und dem zweiten Korrekturabschnitt zumindest ein Koppelelement angeordnet und/oder vorgesehen ist, mittels welchem der erste Korrekturabschnitt und der zweite Korrekturabschnitt miteinander koppelbar und/oder verbindbar sind. Das zumindest eine Koppelement kann bspw. durch ein Umlenkelement, eine Öse, ein Dekorelement, eine Schnalle oder dergleichen Platzhalter und/oder Verbindungsstück gebildet sein.

Weiterhin kann vorgesehen sein, dass in die Fußbekleidung eine Einlegesohle einsetzbar und/oder eingesetzt ist, welche den ersten Korrekturabschnitt zumindest abschnittsweise überdeckt. Die Einlegesohle kann den ersten Korrekturabschnitt des mindestens einen Korrekturelements überdecken und damit vor Abnutzung und/oder Beschädigung schützen; jedoch beeinflusst die Einlegesohle nicht die Funktionsweise des mindestens einen Korrekturelements, insbesondere des ersten Korrekturabschnitts.

Bei der Einlegesohle kann es sich um einen Bestandteil des Sohlenelements handeln. Alternativ kann es sich bei der Einlegesohle um eine separate Sohle handeln, um dadurch den Komfort der Fußbekleidung beim Tragen am Fuß zu erhöhen und/oder um weitere Fußfehlstellungen etc. korrigieren zu können.

Bei der Fußbekleidung kann weiterhin vorgesehen sein, dass die Verankerung und/oder Befestigung des ersten Korrekturabschnitts mit seinem Endbereich im und/oder am Sohlenelement form- und/oder stoffschlüssig erfolgt und/oder ausgebildet ist. Der erste Korrekturabschnitt kann mit seinem Endbereich in einer Schicht des Sohlenelements befestigt und/oder verankert sein. Vorzugsweise kann vorgesehen sein, dass erste Korrekturabschnitt mit seinem Endbereich am und/oder im Sohlenelement verklebt und/oder verleimt und/oder vernäht ist. Selbstverständlich kann der erste Korrekturabschnitt mit seinem Endbereich auch auf andere Art und Weise im und/oder am Sohlenelement befestigt sein. Der erste Korrekturabschnitt sollte mit seinem Endbereich derart im und/oder am Sohlenelement verankert und/oder befestigt sein, dass der Endbereich auch bei größeren Zugkräften im und/oder am Sohlenelement fixiert bleibt, um somit zu jederzeit bei gespanntem Korrekturelement das innere Fußgewölbe mit einer entsprechenden Kraft beaufschlagen zu können.

Wie oben bereits an mehreren Stellen erwähnt, kann die erfindungsgemäße Fußbekleidung bspw. durch einen orthopädischen Schuh mit einem niedrigen Schaft oder mittelhohen Schaft gebildet sein. Mit einem niedrigen Schaft ist in diesem Zusammenhang insbesondere ein solcher gemeint, der unterhalb des Knöchelbereiches des jeweiligen Fußes, an dem die Fußbekleidung getragen wird, endet, oder der sich in den Knöchelbereich hinein erstrecken kann.

Mit einem mittelhohen Schaft ist in diesem Zusammenhang insbesondere ein solcher gemeint, der sich in den Knöchelbereich des jeweiligen Fußes, an dem die Fußbekleidung getragen wird, hinein erstreckt oder darüber hinaus reicht. D.h. ein solcher mittelhoher Schaft kann meist über den Knöchelbereich hinausreichen oder zumindest ein kurzes Stück in den Unterschenkelbereich hineinreichen.

Wie außerdem oben bereits an mehreren weiteren Stellen erwähnt, kann die erfindungsgemäße Fußbekleidung wahlweise auch durch einen orthopädischen Stiefel mit einem hohen Schaft gebildet sein. Mit einem hohen Schaft ist in diesem Zusammenhang insbesondere ein solcher gemeint, der sich deutlich über den Knöchelbereich hinaus in den Unterschenkelbereich des jeweiligen Trägers der Fußbekleidung hinein erstreckt.

Ein solcher hoher Schaft kann im Einzelfall durchaus bis knapp unter das Knie des Trägers der Fußbekleidung reichen, wie dies etwa bei vielen Sportstiefeln, Ski-Stiefeln, Snowboard-Stiefeln, etc. der Fall ist.

Weiter kann vorgesehen sein, dass das zumindest eine Einstell- und/oder Spannelement über ein Halteelement dem Fersenteil ortsfest zugeordnet und/oder dort fixiert ist. Das Halteelement kann bspw. am Rand der Einstiegsöffnung, insbesondere im Bereich des Fersenteils, vorgesehen und/oder angeordnet sein. Die Befestigung des Halteelements am Fersenteil, vorzugsweise am Rand der Einstiegsöffnung, kann form- und/oder stoffschlüssig erfolgen. Insbesondere kann das Halteelement am Fersenteil verklebt, verleimt, vernäht oder dergleichen sein.

Die Zuordnung und/oder die Fixierung des zumindest einen Einstell- und/oder Spannelements am Haltelement kann vorteilhafterweise bspw. stoff- und/oder kraftschlüssig erfolgen. Vorzugsweise kann das zumindest eine Einstell- und/oder Spannelement am Halteelement verklebt, verleimt, verschraubt und/oder vernietet oder dergleichen sein.

Wahlweise kann bei der erfindungsgemäßen Fußbekleidung auch vorgesehen sein, dass das Halteelement an einem Bereich des hohen Schaftes der durch einen orthopädischen Stiefel gebildeten Fußbekleidung vorgesehen oder angeordnet ist, welcher Bereich sich oberhalb des Sohlenelements und/oder im Bereich des Schuhkörpers befindet, wobei sich das Halteelement insbesondere im Bereich des Fersenteils des orthopädischen Stiefels befinden kann. Eine solche Variante ist besonders geeignet für Stiefel, bei denen es nicht unbedingt sinnvoll ist, das Halteelement räumlich dem Rand der Einstiegsöffnung zuzuordnen, sondern einem darunterliegenden Bereich, da sich die Einstiegsöffnung deutlich höher befindet als etwa bei einem Schuh mit niedrigem oder mittelhohem Schaft.

Darüber hinaus kann vorgesehen sein, dass das Halteelement aus zumindest einem textilen und/oder flexiblen Material gebildet ist, d.h. bei dem Halteelement kann es sich um ein flächiges textiles und/oder flexibles Material handeln.

Wahlweise kann das Halteelement aus dem gleichen Material wie der Schuhkörper gebildet sein. Auf diese Weise kann damit das Halteelement optisch an den Schuhkörper angepasst und/oder angeglichen sein.

Bei manchen Fußbekleidungen ist es jedoch nicht sinnvoll, das Halteelement aus dem gleichen oder demselben Material zu fertigen, so etwa bei Hartschalenstiefeln o. dgl. Hier sollte das Halteelement und der Schuh- oder Stiefelkörper durch unterschiedliche Materialien gebildet sein.

Zudem kann vorgesehen sein, dass das Halteelement unterschiedliche Querschnitte, wie bspw. eckige, runde, ovale, mehreckige Querschnitte oder dergleichen umfasst. Der Querschnitt des Halteelements kann jedoch so groß ausgebildet sein, damit das zumindest eine Einstell- und/oder Spannelement sicher am Halteelement fixiert ist.

Bei dem zumindest einen Einstell- und/oder Spannelement handelt es sich um einen Dreh- bzw. Rotationsknebelmechanismus.

Wahlweise kann bei der erfindungsgemäßen Fußbekleidung mittels des zumindest einen Einstell- und/oder Spannelementes das mindestens eine Korrekturelement, das insbesondere den ersten Korrekturabschnitt und/oder den zweiten Korrekturabschnitt umfassen kann, längsverstellbar und/oder mit variabel einstellbarer Vorspannung geführt sein. Dadurch ist es möglich, das Fußgewölbe, insbesondere das innere Längsgewölbe, beim Tragen der Fußbekleidung mit einer variablen und/oder variabel einstellbaren Korrekturkraft zu beaufschlagen und dadurch das innere Längsgewölbe des Fußes anzuheben.

Ebenso möglich ist es bei der erfindungsgemäßen Fußbekleidung, das zumindest eine Einstell- und/oder Spannelement mit einer fest vorgebbaren und/oder bei Verwendung des orthopädischen Schuhs oder des orthopädischen Stiefels nicht veränderlichen Einstellung auszustatten, was die oben bereits genannten Gründe haben und/oder die oben bereits erwähnten Vorteile zeigen kann.

Gemäß einer Ausführungsform der Erfindung kann vorgesehen sein, dass der erste Korrekturabschnitt und/oder der zweite Korrekturabschnitt jeweils aus zumindest einem flexiblen und/oder textilen Material gebildet sind.

Die Materialwahl des ersten Korrekturabschnitts und/oder des zweiten Korrekturabschnitts kann insbesondere von der zu erzeugenden Zugkraft abhängig sein, mittels welcher das innere Längsgewölbe beaufschlagt werden soll.

Sollen bspw. große/größere Zugkräfte erzeugt werden, so können der erste Korrekturabschnitt und/oder der zweite Korrekturabschnitt aus einem Material gebildet sein, welches hohen Zugkräften standhält.

Andernfalls können zur Ausbildung des ersten Korrekturabschnitts und/oder des zweiten Korrekturabschnitts auch andere Materialien verwendet werden.

Grundsätzlich wäre es jedoch denkbar, dass der erste Korrekturabschnitt und/oder der zweite Korrekturabschnitt aus zumindest einem flexiblen und/oder textilen Material, wie bspw. aus einem Ledermaterial, Kunstleder, Gummimaterial oder dergleichen gebildet sind.

Der erste Korrekturabschnitt und/oder der zweite Korrekturabschnitt können jeweils aus dem gleichen Material oder aus unterschiedlichen Materialien gebildet sein. Auch wären Kombinationen von einem Ledermaterial und/oder Kunstleder und einem Gummimaterial oder dergleichen denkbar.

Gemäß einer weiteren Ausführungsform kann denkbar sein, dass der erste Korrekturabschnitt aus zumindest einem flexiblen und/oder textilen Material und/oder der zweite Korrekturabschnitt aus einer Seilanordnung, vorzugsweise aus einem umlaufend ausgebildeten Seil, gebildet sind.

Auch bei einer solchen Ausführungsform oder auch bei anderen Ausführungsformen ist das zumindest eine Einstell- und/oder Spannelement durch einen Dreh- bzw. Rotationsknebelmechanismus gebildet, mit dem das mindestens eine Korrekturelement, insbesondere der erste Korrekturabschnitt und/oder der zweite Korrekturabschnitt, längsverstellbar und/oder mit definierter Vorspannung gekoppelt ist.

Insbesondere kann bei einer solchen Ausführungsform oder auch bei anderen Ausführungsformen der zweite Korrekturabschnitt in Form einer Seilanordnung, insbesondere eines umlaufend ausgebildeten Seils, gebildet sein, welcher mit dem zumindest einen Einstell- und/oder Spannelement gekoppelt ist.

Bei dieser Ausführungsform, aber auch bei anderen Ausführungsformen ist es möglich, dass die Zugkraft durch eine einfache Rotationsbewegung des zumindest einen Einstell- und/oder Spannelements variabel eingestellt werden kann.

Die zuvor genannten Ausführungsbeispiele hinsichtlich der Ausbildung des mindestens einen Korrekturelements und des zumindest einen Einstell- und/oder Spannelements sollen nicht einschränkend zu verstehen sein. Denn es sollen hiermit auch sämtliche weitere Ausbildungs- und/oder Gestaltungsmöglichkein des mindestens einen Korrekturelements und des jeweiligen Einstell- und/oder Spannelements denkbar sein, die es ermöglichen, dass innere Längsgewölbe mit einer definierten Kraft, insbesondere Zugkraft, zur Korrektur einer Überpronation zu beaufschlagen. So wäre es beispielsweise auch denkbar, dass zumindest eine Einstell- und/oder Spannelement auch anderweitig am Fersenteil zu befestigen.

An dieser Stelle soll nochmals hervorgehoben werden, dass das mindestens eine Korrekturelement, insbesondere dessen erster Korrekturabschnitt und/oder zweiter Korrekturabschnitt, über das zumindest eine Einstell- und/oder Spannelement längsverstellbar und/oder mit variabler Vorspannung geführt sind, so dass hierdurch die auf das innere Längsgewölbe wirkende Kraft, insbesondere Zugkraft, individuell an das jeweilige Krankheitsbild bzw. die jeweilige Überpronation eingestellt und/oder angepasst werden kann/können. Dabei kann gelten: Je stärker bzw. straffer das mindestens eine Korrekturelement mittels des zumindest einen Einstell- und/oder Spannelements gespannt ist, desto größer ist die Kraft, insbesondere die Zugkraft, mittels welcher das innere Längsgewölbe zur Korrektur einer Überpronation beaufschlagt wird bzw. beaufschlagbar ist. Umgekehrt kann gelten: Je lockerer das mindestens eine Korrekturelement mittels des zumindest einen Einstell- und/oder Spannelements eingestellt ist, desto geringer ist die Kraft, insbesondere die Zugkraft, mittels welcher das innere Längsgewölbe zur Korrektur einer Überpronation beaufschlagt wird bzw. beaufschlagbar ist.

Bei der erfindungsgemäßen Fußbekleidung kann weiterhin vorgesehen sein, dass im Bereich der Eintrittsöffnung für den Fuß des Trägers auf der Innenseite des Schuhkörpers zumindest eine Aussparung vorgesehen ist, durch welche der erste Korrekturabschnitt und/oder der zweite Korrekturabschnitt hindurchführbar sind und/oder hindurchgeführt sind. Die zumindest eine Aussparung kann vorzugsweise korrespondierend zu einer Breite des ersten Korrekturabschnitts und/oder des zweiten Korrekturabschnitts ausgebildet sein.

Darüber hinaus kann vorgesehen sein, dass der erste Korrekturabschnitt ausgehend von seinem befestigten Endbereich in Richtung zur Sohleninnenkante verjüngend ausgebildet ist oder umgekehrt. Alternativ kann der erste Korrekturabschnitt entlang seiner Längserstreckung zumindest näherungsweise eine gleichbleibende Breite aufweisen. Je nach Ausführungsform des zweiten Korrekturabschnitts kann dieser ebenfalls bis von der Sohleninnenkante bis zum Halteelement verjüngend ausgebildet sein oder umgekehrt oder entlang seiner Längserstreckung gleichbreit ausgebildet sein.

Darüber hinaus ist eine orthopädische Fußbekleidung, insbesondere ein Schuh oder ein Stiefel, zum Einsatz bei Fußfehlstellungen offenbart. Die Fußbekleidung kann ein Sohlenelement umfassen, dessen Unterseite eine Lauffläche der Fußbekleidung und dessen Oberseite eine Standfläche für einen menschlichen Fuß bildet. Das Sohlenelement kann ein- und/oder zumindest abschnittsweise mehrteilig ausgebildet sein. Die Oberseite des Sohlenelements bzw. die Standfläche kann zumindest abschnittsweise mit einem Fußbett ausgestattet sein.

Die Fußbekleidung kann weiter einen aus einem textilen und/oder flexiblen Material gebildeten Schuhkörper umfassen, welcher am Sohlenelement befestigt ist und eine Aufnahme für den Fuß eines Trägers bereitstellt. Der Schuhkörper kann am Sohlenelement stoff- und/oder kraftschlüssig, insbesondere verklebt, verleimt, vernäht oder dergleichen, verbunden sein.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.

Figuren 1 bis 3 zeigen in verschiedenen Perspektivansichten eine Ausführungsvariante einer erfindungsgemäßen Fußbekleidung.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Fußbekleidung ausgestaltet sein kann und stellen keine abschließende Begrenzung dar.

Die Figuren 1 bis 3 zeigen in verschiedenen Perspektivansichten eine praktisch verwendbare oder bevorzugte Ausführungsform der erfindungsgemäßen Fußbekleidung 10. Bei der Fußbekleidung 10 handelt es sich um eine orthopädische Fußbekleidung 10, insbesondere um einen Schuh 12, die zur Korrektur von Fußfehlstellungen, wie bspw. Mittelfußfehlstellungen oder Pronation eingesetzt wird.

Der Schuh 12 umfasst ein Sohlenelement 14, welches an seiner Unterseite eine Lauffläche bzw. eine Laufsohle 20 und an seiner Oberseite eine Standfläche für den menschlichen Fuß (hier nicht dargestellt) aufweist. Die Oberseite des Sohlenelements 14, insbesondere die Standfläche für den menschlichen Fuß, ist zumindest abschnittsweise mit einem hier nicht dargestellten Fußbett ausgestattet.

Der Schuh 12 umfasst einen aus einem textilen und/oder flexiblen gebildeten Schuhkörper 22, wobei der in Fig. 1 gezeigte Schuhkörper 22 aus einem flexiblen Material gebildet ist. Insbesondere ist der Schuhkörper 22 aus einem mehrschichtigen Ledermaterial gebildet.

Der Schuhkörper 22 ist am Sohlenelement 14, insbesondere an den Längsseiten des Sohlenelements 14, befestigt und/oder fixiert. Die Befestigung und/oder Fixierung des Schuhkörpers 22 am Sohlenelement 14 erfolgt mittels einer stoff- und/oder formschlüssigen Verbindung, wobei der Schuhkörper 22 am Sohlenelement 14 insbesondere verklebt, verleimt und/oder vernäht ist. Der Schuhkörper 22 umfasst weiter eine Einstiegsöffnung 24 für den Fuß des Trägers.

Um Fußfehlstellungen am Mittelfuß, wie bspw. eine Überpronation, korrigieren zu können, umfasst der in den Figuren 1 bis 3 gezeigte Schuh 12 mindestens ein den Mittelfuß betreffendes Korrekturelement 58. Das mindestens eine Korrekturelement 58 ist zweiteilig ausgebildet und in zwei Korrekturabschnitte unterteilbar.

Das mindestens eine Korrekturelement 58 umfasst einen ersten Korrekturabschnitt 60, welcher mit seinem, insbesondere ersten, Endbereich (hier nicht dargestellt) im und/oder am Sohlenelement 14 befestigt und/oder verankert ist. Insbesondere ist der erste Endbereich des ersten Korrekturabschnitts 60 im und/oder am Sohlenelement 14 kraft- und/oder stoffschlüssig verbunden. Die kraft- und/oder stoffschlüssige Verbindung des ersten Korrekturabschnitts 60 mit seinem ersten Endbereich im und/oder am Sohlenelement 14 kann verklebt, verleimt und/oder vernäht sein.

Ausgehend von der Verankerung des ersten Endbereichs im und/oder am Sohlenelement 14 ist der erste Korrekturabschnitt 60 von der Sohlenaußenkante 16 zumindest abschnittsweise innerhalb des bzw. entlang des Sohlenelements 14, insbesondere parallel zur Standfläche für den Fuß des Trägers, bis zur Sohleninnenkante 18 oder zumindest näherungsweise bis zur Einstiegsöffnung 24 angeordnet und/oder geführt. Wie es aus den Figuren 1 bis 3 hervorgeht, ist der zweite Endbereich 62 des ersten Korrekturabschnitts 60 unbefestigt bzw. freiliegend ausgebildet. Der erste Korrekturabschnitt 60 ist durch ein flexibles Material, insbesondere durch ein Ledermaterial gebildet.

Das mindestens eine Korrekturelement 58 umfasst weiter einen zweiten Korrekturabschnitt 64, welcher von der Sohleninnenkante 18 oder zumindest näherungsweise von der Einstiegsöffnung 24 bis zum Fersenteil 23 angeordnet und/oder geführt ist. Der zweite Korrekturabschnitt 64 ist durch eine Seilanordnung 36, insbesondere durch ein umlaufend ausgebildetes Seil 38, gebildet. Der zweite Korrekturabschnitt 64 ist über ein Koppelelement in Form eines Umlenkelements 40 indirekt am zweiten Endbereich 62 des ersten Korrekturabschnitts 60 befestigt. Das Umlenkelement 40 ist dabei derart ausgebildet, damit das Seil 38 innerhalb dieses Umlenkelements 40 führbar ist bzw. geführt ist.

Aus den Figuren 1 bis 3 wird weiterhin deutlich, dass dem Fersenteil 23 des Schuhkörpers 22 ein Halteelement 54 zugeordnet ist, an welchem zumindest ein Einstell- und/oder Spannelement 48 ortsfest fixiert ist. Das Halteelement 54 ist am Rand der Einstiegsöffnung 24 im Bereich des Fersenteils 23 befestigt, indem es dort vernäht ist. Das Halteelement 54 ist aus einem flexiblen und/oder textilen Material gebildet, wobei es insbesondere aus dem gleichen Material (hier mehrschichtiges Ledermaterial) wie der Schuhkörper 22 gebildet ist.

Die Fixierung des zumindest einen Einstell- und/oder Spannelements 48 am Halteelement 54 kann stoff- und/oder kraftschlüssig erfolgen, indem das zumindest eine Einstell- und/oder Spannelement 48 am Halteelement 54 verklebt, verleimt, verschraubt und/oder vernietet oder dergleichen ist.

In der vorliegenden Ausführungsform ist das zumindest eine Einstell- und/oder Spannelement 48 durch einen Dreh- bzw. Rotationsknebelmechanismus 50 gebildet. Um Fußfehlstellung, wie bspw. eine Überpronation, korrigieren zu können, ist das mindestens eine Korrekturelement 58, insbesondere der zweite Korrekturabschnitt 64 in Form eines Seils 38, mit dem zumindest einen Einstell- und/oder Spannelement 48 gekoppelt. Über das zumindest eine Einstell- und/oder Spannelement 48 ist das mindestens eine Korrekturelement 58, insbesondere der erste Korrekturabschnitt 60 und/oder der zweite Korrekturabschnitt 64 variabel längsverstellbar und/oder mit variabler Vorspannung geführt, so dass das Fußgewölbe, insbesondere das innere Längsgewölbe, beim Tragen der Fußbekleidung 10 mit einer variabel einstellbaren Kraft bzw. Zugkraft beaufschlagbar ist bzw. beaufschlagt wird, wodurch das innere Längsgewölbe anhebbar ist bzw. angehoben wird.

Dabei gilt: Je stärker bzw. straffer das mindestens eine Korrekturelement 58 mittels des zumindest einen Einstell- und/oder Spannelements 48 gespannt ist, desto größer ist die Kraft, insbesondere die Zugkraft, mittels welcher das innere Längsgewölbe zur Korrektur einer Überpronation beaufschlagt wird bzw. beaufschlagbar ist. Umgekehrt kann gelten: Je lockerer das mindestens eine Korrekturelement 58 mittels des zumindest einen Einstell- und/oder Spannelements 48 eingestellt ist, desto geringer ist die Kraft, insbesondere die Zugkraft, mittels welcher das innere Längsgewölbe zur Korrektur einer Überpronation beaufschlagt wird bzw. beaufschlagbar ist.

Die Ausbildung des zumindest einen Einstell- und/oder Spannelement 48 in Form eines Dreh- bzw. Rotationsknebelmechanismus 50 ermöglicht zudem eine leichte Bedienung. Somit kann durch eine einfache Rotationsbewegung die erforderliche Zugkraft zur Korrektur einer Überpronation eingestellt werden.

Um den ersten Korrekturabschnitt 60 vor Verschleiß etc. zu schützen, ist dieser zumindest abschnittsweise von einer Einlegesohle 56 überdeckt (vgl. Fig. 3). Bei der Einlegesohle 56 kann es sich um einen Bestandteil des Sohlenelements 14 handeln. Alternativ kann es sich bei der Einlegesohle 56 um eine separate Sohle handeln, um dadurch den Komfort der Fußbekleidung 10 beim Tragen am Fuß zu erhöhen und/oder um weitere Fußfehlstellungen etc. korrigieren zu können.

Wenn auch im Zusammenhang der Figuren generell von "schematischen" Darstellungen und Ansichten die Rede ist, so ist damit keineswegs gemeint, dass die Figurendarstellungen und deren Beschreibung hinsichtlich der Offenbarung der Erfindung von untergeordneter Bedeutung sein sollen. Der Fachmann ist durchaus in der Lage, aus den schematisch und abstrakt gezeichneten Darstellungen genug an Informationen zu entnehmen, die ihm das Verständnis der Erfindung erleichtern, ohne dass er etwa aus den gezeichneten und möglicherweise nicht exakt maßstabsgerechten Größenverhältnissen der Fußbekleidung und/oder der Mittelfußschlaufe oder anderer gezeichneter Elemente in irgendeiner Weise in seinem Verständnis beeinträchtigt wäre. Die Figuren ermöglichen es dem Fachmann als Leser somit, anhand der konkreter erläuterten Funktionsweise der erfindungsgemäßen Vorrichtung ein besseres Verständnis für den in den Ansprüchen sowie im allgemeinen Teil der Beschreibung allgemeiner und/oder abstrakter formulierten Erfindungsgedanken abzuleiten.

### Bezugszeichenliste

- 10: Fußbekleidung
- 12: Schuh
- 14: Sohlenelement
- 16: Sohlenaußenkante
- 18: Sohleninnenkante
- 20: Lauffläche, Laufsohle
- 22: Schuhkörper
- 23: Fersenteil
- 24: Einstiegsöffnung
- 36: Seilanordnung
- 38: Seil
- 40: Umlenkung; Umlenkelement
- 48: Einstell- und/oder Spannelement
- 50: Dreh- bzw. Rotationsknebelmechanismus
- 54: Halteelement
- 56: Einlegesohle
- 58: Korrekturelement
- 60: Erster Korrekturabschnitt
- 62: Zweiter Endbereich des ersten Korrekturabschnitts
- 64: Zweiter Korrekturabschnitt

## Patentansprüche

1. Orthopädische Fußbekleidung (10) zum Einsatz bei Fußfehlstellungen, umfassend
- ein Sohlenelement (14), dessen Unterseite eine Lauffläche (20) der Fußbekleidung (10) und dessen Oberseite eine Standfläche für einen menschlichen Fuß bildet,
- einen Schuhkörper (22), welcher am Sohlenelement (14) befestigt ist und eine Einstiegsöffnung (24) für den Fuß eines Trägers bereitstellt, wobei vorgesehen ist, dass
- die Fußbekleidung (10) mindestens ein Korrekturelement (58) umfasst, wobei ein erster Korrekturabschnitt (60) des mindestens einen Korrekturelements (58) mit einem Endbereich im und/oder am Sohlenelement (14) befestigt und/oder verankert ist und von der Sohlenaußenkante (16) zumindest abschnittsweise innerhalb des und/oder entlang des Sohlenelements (14), insbesondere parallel zur Standfläche für den Fuß des Trägers, bis zur Sohleninnenkante (18) oder über die Sohleninnenkante zumindest näherungsweise bis zu Bereichen der Fußbekleidung, die sich oberhalb des Sohlenelements (14) und/oder im Bereich des Schuhkörpers (22) befinden, angeordnet und/oder geführt ist,
wobei ein zweiter Korrekturabschnitt (64) von der Sohleninnenkante (18) oder zumindest näherungsweise von der Einstiegsöffnung (24) bis zum Fersenteil (23) angeordnet und/oder geführt ist, und dass
- dem Fersenteil (23) des Schuhkörpers (22) zumindest ein Einstell- und/oder Spannelement (48) zugeordnet ist, über welches das mindestens eine Korrekturelement (58), insbesondere der erste Korrekturabschnitt (60) und/oder der zweite Korrekturabschnitt (64), längsverstellbar und/oder mit definierbarer Vorspannung geführt ist, so dass das Fußgewölbe, insbesondere das innere Längsgewölbe, beim Tragen der Fußbekleidung (10) mit einer variablen und/oder definierbaren Kraft beaufschlagbar ist bzw. beaufschlagt wird, wodurch das innere Längsgewölbe anhebbar ist bzw. angehoben werden kann,
**dadurch gekennzeichnet, dass** das zumindest eine Einstell- und/oder Spannelement (48) einen Dreh- bzw. Rotationsknebelmechanismus (50) umfasst.

2. Fußbekleidung nach Anspruch 1, bei welcher sich der zweite Korrekturabschnitt (64) an den ersten Korrekturabschnitt (60) anschließt, wobei insbesondere der zweite Korrekturabschnitt (64) am freien bzw. zweiten Endbereich (62) des ersten Korrekturabschnitts (60) direkt oder indirekt befestigt und/oder fixiert ist.

3. Fußbekleidung nach Anspruch 1 oder 2, in welche eine Einlegesohle (56) einsetzbar und/oder eingesetzt ist, welche den ersten Korrekturabschnitt (60) des mindestens einen Korrekturelements (58) zumindest abschnittsweise überdeckt.

4. Fußbekleidung nach einem der vorherigen Ansprüche, bei welcher die Verankerung und/oder Befestigung des ersten Korrekturabschnitts (60) mit seinem Endbereich im und/oder am Sohlenelement (14) form- und/oder stoffschlüssig erfolgt und/oder ausgebildet ist.

5. Fußbekleidung nach einem der Ansprüche 1 bis 4, die durch einen orthopädischen Schuh mit einem niedrigen Schaft oder mittelhohen Schaft gebildet ist.

6. Fußbekleidung nach einem der Ansprüche 1 bis 4, die durch einen orthopädischen Stiefel mit einem hohen Schaft gebildet ist.

7. Fußbekleidung nach einem der Ansprüche 1 bis 6, bei welcher das zumindest eine Einstell- und/oder Spannelement (48) über ein Halteelement (54) dem Fersenteil (23) ortsfest zugeordnet ist.

8. Fußbekleidung nach Anspruch 7, bei welcher das Halteelement (54) am Rand der Einstiegsöffnung (24), insbesondere im Bereich des Fersenteils (23), vorgesehen ist.

9. Fußbekleidung nach Anspruch 7, bei welcher das Halteelement (54) an einem Bereich des hohen Schaftes der durch einen orthopädischen Stiefel gebildeten Fußbekleidung vorgesehen oder angeordnet ist, der sich oberhalb des Sohlenelements (14) und/oder im Bereich des Schuhkörpers (22) befindet, wobei sich das Halteelement (54) insbesondere im Bereich des Fersenteils (23) des orthopädischen Stiefels befinden kann.

10. Fußbekleidung nach einem der Ansprüche 7 bis 9, bei welcher das Halteelement (54) aus zumindest einem textilen und/oder flexiblen Material gebildet ist.

11. Fußbekleidung nach einem der Ansprüche 1 bis 9, bei welcher das zumindest eine Einstell- und/oder Spannelement (48) eine fest vorgebbare und/oder bei Verwendung des orthopädischen Schuhs (12) oder des orthopädischen Stiefels nicht veränderliche Einstellung aufweist.

12. Fußbekleidung nach einem der vorherigen Ansprüche, bei welcher der erste Korrekturabschnitt (60) und/oder der zweite Korrekturabschnitt (64) jeweils aus zumindest einem flexiblen und/oder textilen Material gebildet sind.

13. Fußbekleidung nach einem der Ansprüche 1 bis 11, bei welcher der erste Korrekturabschnitt (60) aus zumindest einem flexiblen und/oder textilen Material und/oder der zweite Korrekturabschnitt (64) aus einer Seilanordnung (36), vorzugsweise aus einem umlaufend ausgebildeten Seil (38), gebildet ist/sind.

## Claims

1. An orthopaedic footwear (10) for use with foot malpositions, the footwear (10) comprising
- a sole element (14), the underside of which forms a running surface (20) of the footwear (10), and the upper side of which forms a standing surface for a human foot,
- a shoe body (22), which is attached to the sole element (14), and which provides a shoe opening (24) for the foot of a wearer, wherein it is provided that
- the footwear (10) comprises at least one correction element (58), wherein a first correction section (60) of the at least one correction element (58) is attached and/or anchored with an end region in and/or to the sole element (14), and is arranged and/or guided from the outer sole edge (16) at least in sections within and/or along the sole element (14), in particular parallel to the standing surface for the foot of the wearer, up to the inner sole edge (18) or beyond the inner sole edge at least approximately up to regions of the footwear located above the sole element (14) and/or in the region of the shoe body (22),
wherein a second correction section (64) is arranged and/or guided from the inner sole edge (18) or at least approximately from the shoe opening (24) to the heel part (23), and that
- the heel part (23) of the shoe body (22) has at least one adjusting element and/or tightening element (48) assigned to it, via which the at least one correction element (58), in particular, the first correction section (60) and/or the second correction section (64) is guided in a longitudinally adjustable manner and/or with a definable prestress, such that a variable and/or definable force is applicable or applied to the arch of the foot, in particular, to the inner longitudinal arch of the foot, while the footwear (10) is being worn, whereby the inner longitudinal arch of the foot is raisable or can be raised,
**characterised in that** the at least one adjusting element and/or tightening element (48) comprises a twist mechanism or rotating knob mechanism (50).

2. The footwear according to claim 1, in which the second correction section (64) connects to the first correction section (60), wherein, in particular, the second correction section (64) is directly or indirectly attached and/or fixed to the free or, as applicable, to the second end region (62) of the first correction section (60).

3. The footwear according to claim 1 or 2, into which a sole insert (56) is insertable and/or inserted, which at least in sections covers the first correction section (60) of the at least one correction element (58).

4. The footwear according to one of the previous claims, in which the anchoring and/or attachment of the first correction section (60) with its end region in and/or to the sole element (14) is carried out and/or designed in a form-fit and/or material-bonded manner.

5. The footwear according to one of the claims 1 to 4, which is formed by an orthopaedic shoe with a low leg or with a medium high leg.

6. The footwear according to one of the claims 1 to 4, which is formed by an orthopaedic boot with a high leg.

7. The footwear according to one of the claims 1 to 6, in which the at least one adjusting element and/or tightening element (48) is assigned in a stationary manner to the heel part (23) via a holding element (54).

8. The footwear according to claim 7, in which the holding element (54) is provided at the rim of the shoe opening (24), in particular, in the region of the heel part (23).

9. The footwear according to claim 7, in which the holding element (54) is provided or arranged in a region of the high leg of the footwear formed by an orthopaedic boot, which region is located above the sole element (14) and/or in the region of the shoe body (22), wherein the holding element (54) can be located, in particular, in the region of the heel part (23) of the orthopaedic boot.

10. The footwear according to one of the claims 7 to 9, in which the holding element (54) is formed from at least one textile material and/or flexible material.

11. The footwear according to one of the claims 1 to 9, in which the at least one adjusting element and/or tightening element (48) has a fixed specifiable setting and/or a setting that is unchangeable while the orthopaedic shoe (12) or the orthopaedic boot is in use.

12. The footwear according to one of the previous claims, in which the first correction section (60) and/or the second correction section (64) are each formed from at least one flexible material and/or textile material.

13. The footwear according to one of the claims 1 to 11, in which the first correction section (60) is formed from at least one flexible material and/or textile material and/or the second correction section (64) is formed by a cable arrangement (36), preferably by a cable (38) designed in a circumferential manner.

## Revendications

1. Chaussure orthopédique (10) pour une utilisation en cas de malpositions du pied, comprenant
- un élément de semelle (14) dont la face inférieure forme une surface de marche (20) de la chaussure (10) et dont la face supérieure forme une surface d'appui pour un pied humain,
- un corps de chaussure (22) qui est fixé audit élément de semelle (14) et qui fournit une ouverture d'entrée (24) pour le pied d'un porteur, dans lequel il est prévu que
- ladite chaussure (10) comprend au moins un élément de correction (58), une première section de correction (60) dudit au moins un élément de correction (58) étant fixée et/ou solidarisé à une zone d'extrémité dans et/ou sur l'élément de semelle (14), et étant agencée et/ou s'étendant du bord extérieur de semelle (16) au moins par sections à l'intérieur dudit et/ou le long dudit élément de semelle (14), notamment parallèlement à la surface d'appui pour le pied du porteur, jusqu'au bord intérieur de la semelle (18) ou par-dessus le bord intérieur de semelle, au moins approximativement jusqu'à des zones de la chaussure qui se trouvent au-dessus dudit élément de semelle (14) et/ou dans la zone du corps de la chaussure (22),
une deuxième section de correction (64) étant agencée et/ou s'étendant du bord intérieur de la semelle (18) ou au moins approximativement de l'ouverture d'entrée (24) jusqu'à la partie de talon (23), et que
- à la partie du talon (23) du corps de chaussure (22) est associé au moins un élément de réglage et/ou de serrage (48) par l'intermédiaire duquel ledit au moins un élément de correction (58), notamment ladite première section de correction (60) et/ou ladite deuxième section de correction (64) étant réalisé ajustable en longueur et/ou avec une précontrainte définissable, de sorte que la voûte plantaire, notamment la voûte longitudinale intérieure, peut être sollicitée ou est sollicitée, lors du port de la chaussure (10), avec une force variable et/ou définissable, de sorte que la voûte longitudinale intérieure est susceptible d'être soulevée ou peut être soulevée,
**caractérisée en ce que** ledit au moins un élément de réglage et/ou de serrage (48) comprend un mécanisme rotatif ou rotatif à garrot (50).

2. Chaussure selon la revendication 1, dans laquelle la deuxième section de correction (64) se raccorde à la première section de correction (60), notamment la deuxième section de correction (64) étant attachée et/ou fixée directement et/ou indirectement à la deuxième zone d'extrémité (62) ou libre de la première section de correction (60).

3. Chaussure selon la revendication 1 ou 2, dans laquelle est insérable ou peut être insérée une semelle morphologique (56) recouvrant au moins sur des sections la première section de correction (60) dudit au moins un élément de correction (58).

4. Chaussure selon l'une quelconque des revendications précédentes, dans laquelle la solidarisation et/ou la fixation de la première section de correction (60) avec sa zone d'extrémité dans et/ou sur l'élément de semelle (14) s'effectue et/ou est réalisée par complémentarité de forme et/ou de matière.

5. Chaussure selon l'une quelconque des revendications 1 à 4, qui est constituée d'une chaussure orthopédique à tige basse ou à tige mi-haute.

6. Chaussure selon l'une quelconque des revendications 1 à 4, qui est constituée d'une botte orthopédique à tige haute.

7. Chaussure selon l'une quelconque des revendications 1 à 6, dans laquelle ledit au moins un élément de réglage et/ou de serrage (48) est associé localement à la partie de talon (23) par l'intermédiaire d'un élément de maintien (54).

8. Chaussure selon la revendication 7, dans laquelle ledit élément de maintien (54) est prévu au bord de l'ouverture d'entrée (24), notamment dans la zone de la partie de talon (23).

9. Chaussure selon la revendication 7, dans laquelle l'élément de maintien (54), qui se trouve au-dessus de l'élément de semelle (14) et/ou dans la zone du corps de chaussure (22), est prévu ou agencé dans une zone de la tige haute de la chaussure réalisée par une botte orthopédique, ledit élément de maintien (54) pouvant notamment se trouver dans la zone de la partie de talon (23) de la botte orthopédique.

10. Chaussure selon l'une quelconque des revendications 7 à 9, dans laquelle l'élément de maintien (54) est constitué d'au moins un matériau textile et/ou souple.

11. Chaussure selon l'une quelconque des revendications 1 à 9, dans laquelle ledit au moins un élément de réglage et/ou de serrage (48) présente un réglage pouvant être prédéterminé de façon fixe et/ou ne pouvant pas être modifié lors de l'utilisation de la chaussure orthopédique (12) ou de la botte orthopédique.

12. Chaussure selon l'une quelconque des revendications précédentes, dans laquelle la première section de correction (60) et/ou la deuxième section de correction (64) sont chacune constituées d'au moins un matériau souple et/ou textile.

13. Chaussure selon l'une quelconque des revendications 1 à 11, dans laquelle la première section de correction (60) est constituée au moins d'un matériau souple et/ou textile et/ou la deuxième section de correction (64) est constituée d'un agencement en corde (36), de préférence d'une corde (38) réalisée de manière circulaire.
